# EUROPÄISCHE PATENTANMELDUNG

(11) **EP 0 951 978 A1**
(43) Veröffentlichungstag der Anmeldung: **27.10.1999**
(21) Anmeldenummer: 99107801.5
(22) Anmeldetag: 20.04.1999
(51) Int. Cl.: B27N 7/00, A47B 13/08, A47B 96/18

(54) **Arbeits- oder Abdeckplatte mit einem Rahmenprofil**

(30) Priorität: 25.04.1998 DE 29807502 U; 09.05.1998 DE 29808450 U
(71) Anmelder: Eickel & Spindeldreher GmbH, 59823 Arnsberg (DE)
(72) Erfinder: Menne, Andreas, 59423 Unna (DE); Meyer, Robert K., 41352 Korschenbroich-Glehn (DE)
(74) Vertreter: Habbel, Hans-Georg, Dipl.-Ing.

(57) **Zusammenfassung**

Die Erfindung bezieht sich auf eine Arbeits- oder Abdeckplatte mit einer Kernplatte (1) sowie einem die Randkanten der Kernplatte (1) abdeckenden Rahmenprofil (2), das die Oberseite der Kernplatte (1) im Randbereich übergreift, wobei der den Randbereich der Kernplatte (1) übergreifende Schenkel des Rahmenprofiles (2) U-förmig nach unten offen ausgebildet ist, in das nach unten offene U-Profil eine Klebstoffraupe oder ein Klebstoffband eingelegt ist und in den Bereich der unteren Kante der Kernplatte (1) und der Innenseite des nach unten gerichteten Schenkels des Rahmenprofiles (2) eine Klebstoffraupe oder ein Klebstoffband angebracht ist.

## Beschreibung

Die Erfindung bezieht sich auf eine Arbeits- oder Abdeckplatte gemäß dem Oberbegriff des Hauptanspruches.

Arbeits- oder Abdeckplatten sind in großem Umfang bei Küchengeräten im Einsatz, wie z. B. Tische, Kühlmöbel, Waschmaschinen, Wäschetrockner od. dgl. Hierbei ist es bekanntgeworden, das Rahmenprofil in einem gesonderten Arbeitsgang zu fertigen, z. B. durch Spritzgießen oder durch Extrudieren, wobei in einem weiteren Arbeitsgang dieses Rahmenprofil durch Kleben oder Ausschäumen des Zwisohenraumes mit der Kernplatte verbunden wird. Eine derart ausgebildete Abdeckplatte ist nur schwer zu entsorgen, d. h. eine Trennung des Kunststoffprofiles von der aus einem anderen Werkstoff gefertigten Kernplatte ist sehr schwer möglich.

Im Stand der Technik ist es auch bekanntgeworden, das Rahmenprofil aus zwei Profllelementen herzustellen, die miteinander verclipt oder auch verklebt und verschweißt werden und die die Kernplatte zwischen sich einschließen. Bei einer solchen Anordnung ist das Entsorgen der unterschiedlichen Materialien vereinfacht, aber der Rahmen ist relativ kostenaufwendig.

Der Erfindung liegt die Aufgabe zugrunde, eine Arbeits- oder Abdeckplatte mit einem Rahmenprofil zu schaffen, das einerseits leicht von der Kernplatte getrennt werden kann und daher leicht zu entsorgen ist, andererseits aber aus einem einfachen Kunststoffprofil besteht, so daß also hier Werkstoff gespart werden kann.

Diese der Erfindung zugrundeliegende Aufgabe wird durch die Lehre des Hauptanspruches gelöst.

Mit anderen Worten ausgedrückt wird vorgeschlagen, daß das Rahmenprofil nur an zwei Punkten mit dem Randbereich der Kemplatte verbunden wird, nämlich einmal an der Oberseite und zum anderen an der Unterseite der Kernplatte. An der Oberseite der Kernplatte wird diese von einem nach unten U-förmigen, hakenartigen Schenkel des Rahmenprofiles übergriffen, wobei in diesem U nunmehr ein Aufnahmeraum für eine Klebstoffraupe geschaffen ist, so daß ein dichter Abschluß im Randbereich ermöglicht wird. Im unteren Bereich der Kernplatte ist eine einfache Klebstoffraupe im Randbereich der Kernplatte vorgesehen, die einerseits an der Unterseite der Kemplatte, andererseits an der Innenseite des nach unten gerichteten Schenkels des Rahmensprofiles anliegt. Anstatt oder ergänzend zur Klebstoffraupe kann auch ein Klebstoffband oder ähnliches verwandt werden.

Durch diese Anordnung wird ein dichter Abschluß der Randkante der Kernplatte geschaffen, so daß in diesem Bereich keine Feuchtigkeit eindringen kann. Zwischen dem Randbereich der Kernplatte und der Innenseite des nach unten gerichteten Schenkels kann dabei ein Freiraum gebildet werden.

Ein Ausführungsbeispiel der Erfindung zeigt die Zeichnung.

In der Zeichnung ist mit 1 ein Teil der Kernplatte und mit 2 das den Randbereich der Kemplatte 1 abdeckende Rahmenprofil bezeichnet. Das Rahmenprofil weist dabei einen nach unten gerichteten Schenkel 6 und einen auf der Oberseite der Kernplatte 1 aufliegenden Schenke 3 auf, wobei dieser Schenkel 3 U-för-mig nach unten offen ausgebildet ist und der Aufnahme einer Klebstoffraupe 4 dient. Hierdurch wird im oberen Bereich der Kernplatte 1 das Rahmenprofil 2 dicht abgeschlossen, so daß hier keine Feuchtigkeit eindringen kann.

Im unteren Bereich der Kernplatte 1 ist zwischen der unteren äußeren Kante 5 und der Innenseite des nach unten gerichteten Schenkels 6 des Rahmenprofiles 2 ebenfalls eine Klebstoffraupe 7 vorgesehen, die nunmehr auch von der Seite her den Randbereich der Kemplatte 1 abdichtet.

Es ist offensichtlich, daß durch diese Anordnung ein kostengünstiges Rahmenprofil möglich wird, daß eine sichere Abdichtung des Randbereiches der Kernplatte 1 erreicht wird und daß ein Entsorgen möglich ist, so daß das aus Kunststoff bestehende Rahmenprofil 2 einerseits und die üblicherweise aus Holz oder holzartigen Werkstoffen bestehende Kernplatte 1 getrennt entsorgt werden können.

## Patentansprüche

1. Arbeits- oder Abdeckplatte mit einer Kernplatte sowie einem die Randkanten der Kernplatte abdeckenden Rahmenprofil, das die Oberseite der Kernplatte im Randbereich übergreiff, dadurch gekennzeichnet, daß der den Randbereich der Kernplatte (1) übergreifende Schenkel (3) des Rahmenprofiles (2) U-förmig nach unten offen ausgebildet ist,
daß in das nach unten offene U-Profil eine Klebstoffraupe (4) oder ein Klebstoffband eingelegt ist und
daß in den Bereich der unteren Kante (5) der Kemplatte (1) und der Innenseite des nach unten gerichteten Schenkels (6) des Rahmenprofiles (2) eine Klebstoffraupe (7) oder ein Klebstoffband angebracht ist.
